# EUROPÄISCHE PATENTSCHRIFT

(11) **EP 0 535 767 B1**
(45) Veröffentlichungstag und Bekanntmachung des Hinweises auf die Patenterteilung: **07.02.1996**
(21) Anmeldenummer: 92250251.3
(22) Anmeldetag: 09.09.1992
(51) Int. Cl.: B21B 1/08, B21B 1/14

(54) **Walzstrasse zum Walzen von Trägerprofilen**
Rolling train for rolling section beams
Train de laminage pour laminer de poutrelles

(30) Priorität: 02.10.1991 DE 4133072
(43) Veröffentlichungstag der Anmeldung: 07.04.1993
(73) Patentinhaber: MANNESMANN Aktiengesellschaft, D-40027 Düsseldorf (DE)
(72) Erfinder: Reth, Erich, W-4100 Duisburg 28 (DE)
(74) Vertreter: Meissner, Peter E., Dipl.-Ing.

(56) Entgegenhaltungen:
- EP-A- 0 348 913
- EP-B- 0 256 409
- DE-A- 2 844 433

## Beschreibung

Die Erfindung betrifft eine Walzstraße zum Walzen von Trägerprofilen, bestehend aus mindestens einem Duo-Reversier-Vorgerüst und mehreren nachfolgenden Universalgerüsten zur Arbeits- und fertigwalzung, wobei zwei Universalgerüste und ein Stauchgerüst zu einer Umkehr-Tandemgruppe zusammengestellt und die reversierbaren Universalgerüste der Tandemgruppe mit doppelkonischen Vertikalwalzen versehen sind.

Aus der EP-A-02 56 409 ist ein Formstahl-Walzwerk mit einem Duo-Umkehr-Vorgerüst und zur Umkehr-Tandemgruppe zusammengefaßten Universal-Arbeits- und Flanschen-Stauchgerüst, sowie einem ausgangsseitig vorgesehenen Universal-Fertiggerüst bekannt. Das in Figur 1 dieser Schrift dargestellte Formstahlwalzwerk (nächstkommender Stand der Technik) sieht eine Vorwalzung in dem Duo-Umkehr-Vorwalzgerüst in sieben bis fünfzehn Stichen vor, bevor der Träger-Vorformling an die Umkehr-Tandemgerüstgruppe weitergegeben wird. Durch wiederholtes Walzen in drei bzw. fünf Durchläufen wird das gewünschte Profil weitgehend angenähert und nach dem letzten Durchlauf in ein Fertig-Gerüst eingeführt, nachdem in einem vorgeschalteten Flanschen-Stauchgerüst die Trägerflansche auf die exakte Sollbreite gebracht worden sind. Der abschließende Universal-Fertigstich bearbeitet den Träger in seiner Endform.

Der vorliegenden Erfindung liegt ausgehend von dem geschilderten Stand der Technik die Aufgabe zugrunde, eine Walzstraße zum Walzen von Trägerprofilen und ein Verfahren zum Walzen dieser Trägerprofile zu schaffen, mit der bzw. dem mit relativ geringem Investitionsaufwand qualitativ hochwertige Tragerprofile mit exakten Abmessungen herstellbar sind.

Zur Lösung der Aufgabe wird erfindungsgemäß vorgeschlagen, daß in unmittelbarem Anschluß an die Tandemgruppe ein Sizing-Universalgerüst angeordnet ist, wobei das zur Durchlaufwalzung vorgesehene Sizing-Universalgerüst mit zylindrischen Vertikalwalzen versehen ist.

Nach der Erfindung wird der Fertigstich des ausgewalzten Trägers als Glättstich in einem separaten Sizing-Universalgerüst, welches der Tandemgruppe unmittelbar nachfolgt, durchgeführt. Dieses Sizing-Gerüst ist zur Durchlaufwalzung vorgesehen und während des Reversierstiches in der Tandemgruppe geöffnet. Erst für den letzten Glättstich werden die Walzen des Sizing-Universalgerüstes angestellt, um den Glättstich durchzuführen. Auf diese Weise wird der Verschleiß im Sizing-Gerüst minimiert, während die Universalgerüste der reversierbaren Tandemgruppe beide als Arbeitsgerüste an der Verformung im vollen Umfang beteiligt sind. Da die Universalgerüste der Tandemgruppe mit doppelkonischen Vertikalwalzen versehen sind, kann nach dem erfindungsgemäßen Verfahren das Trägerprofil in mehreren aufeinanderfolgenden Walzstichen mit stets nach außen gestellten Flanschen ausgewalzt und können die nach außen gestellten Flansche in dem letzten Glättstich parallel gestellt werden. Das bedeutet, daß gleichzeitig mit dem Glättstich im Sizing-Universalgerüst bei einer geringen Stichabnahme die Flansche zur H-Querschnittsform auf gebogen werden. Vorzugsweise erfolgt der Glättstich bei einer Stichabnahme von 5 bis 20 Prozent.

Der Vorteil der vorliegenden Erfindung besteht darin, daß, auch wenn der Umkehr-Tandemgruppe zum reversierenden Walzen des Trägers ein formgenaues Sizing-Gerüst nachgeschaltet ist, und auch, wenn der Bauaufwand gegenüber Figur 2 der EP-A-02 56 409 erhöht ist, infolge der erreichbaren Formhaltigkeit und des geringeren Verschleisses des den Endstich durchführenden Universalgerüstes das Walzwerk wirtschaftlicher arbeitet und bessere Endqualitäten erreicht. Das nur geringe Stichabnahmen ausführende Sizing-Universalgerüst kann dabei leichter ausgeführt werden als die Universal-Arbeitsgerüste. Ein zusätzliches Stauchgerüst, wie bei dem in der EP-A-02 56 409 beschriebenen Figur 1 entfällt.

Ein Ausführungsbeispiel der Erfindung ist in der Zeichnung schematisch dargestellt und wird nachfolgend beschrieben:
Die von einem Ofen kommenden Blöcke werden in dem Duo-Umkehr-Vorgerüst 1 beispielsweise in sieben Stichen vorgewalzt, wie unterhalb des Duo-Umkehr-Vorgerüstes 1 anhand der Pfeile symbolisch dargestellt ist. Im Anschluß daran wird das vorgeformte Trägerprofil an die Umkehr-Tandemgerüstgruppe 2 abgegeben, die aus dem reversierbaren Universal-Arbeitsgerüst 3, dem gleichfalls reversierbaren Universal-Arbeitsgerüst 4 und dem dazwischen angeordneten Stauchgerüst 5 besteht. Unmittelbar im Anschluß an die Umkehr-Tandemgruppe 2 ist das Sizing-Gerüst 6 angeordnet, welches ebenfalls ein Universalgerüst, jedoch nicht reversierbar ist. Das vorgewalzte Trägerprofil durchläuft, wie an den unterhalb der Umkehr-Tandemgerüstgruppe 2 dargestellten Pfeil erkennbar, zunächst das Universal-Arbeitsgerüst 3, das Stauchgerüst 5 und dann das Universalarbeitsgerüst 4, durchläuft sodann das aufgefahrene Sizing-Gerüst 6 im Durchlaufbetrieb, um in einem Reversierstich erneut in umgekehrter Reihenfolge das Universal-Arbeitsgerüst 4, das Stauchgerüst 5 und das Universal-Arbeitsgerüst 3 zu durchlaufen. Nach nochmaliger Richtungsumkehr durchläuft das Trägerprofil erneut das Universal-Arbeitsgerüst 3, das Stauchgerüst 5 und das Universal-Arbeitsgerüst 4 und wird in dem inzwischen auf Endprofilabmessung angestellten Sizing-Gerüst 6 fertiggewalzt. Wie unterhalb des Stichplanschemas bei 7 erkennbar, werden die Flansche des Trägerprofils in den Universal-Arbeitsgerüsten 3 und 4 nach außen 7a gestellt und als sogenanntes Schmetterlingsprofil gewalzt. Erst im letzten Stich innerhalb des Sizing-Gerüstes 6 werden die nach außen gebogenen Flansche parallel gestellt, so daß das H-Profil 7b entsteht. Beim letzten Durchgang durch die Umkehr-Tandemgerüstgruppe 2 kann der Verformungsstich auf dem zweiten Universal-Arbeitsgerüst 4 entfallen, so daß der vorletzte Stich ein Stauchstich auf dem Stauchgerüst 5 ist.

## Patentansprüche

1. Walzstraße zum Walzen von Trägerprofilen, bestehend aus mindestens einem Duo-Reversier-Vorgerüst (1) und mehreren nachfolgenden Universalgerüsten zur Arbeits- und Fertigwalzung (3, 4, 6), wobei zwei Universalgerüste (3, 4) und ein Stauchgerüst (5) zu einer Umkehr-Tandemgruppe (2) zusammengestellt und die reversierbaren Universalgerüste (3, 4) der Tandemgruppe (2) mit doppelkonischen Vertikalwalzen versehen sind
dadurch gekennzeichnet,
daß in unmittelbarem Anschluß an die Tandemgruppe (2) ein Sizing-Universalgerüst (6) angeordnet ist, wobei das zur Durchlaufwalze vorgesehene Sizing-Universalgerüst (6) mit zylindrischen Vertikalwalzen versehen ist.

2. Verfahren zum Walzen von Trägerprofilen auf der Walzstraße nach Anspruch 1,
dadurch gekennzeichnet,
daß das Trägerprofil in mehreren aufeinanderfolgenden Walzstichen mit nach außen gestellten Flanschen ausgewalzt wird und die nach außen gestellten Flansche in einem letzten Glättstich parallel gestellt werden.

3. Verfahren nach Anspruch 2,
dadurch gekennzeichnet,
daß der Glättstich bei einer Stichabnahme von 5 bis 20 % erfolgt.

## Claims

1. Rolling train for rolling beam sections, consisting of at least one two-high reversing cogging stand (1) and a plurality of subsequent universal stands for working and finish rolling (3, 4, 6), wherein two universal stands (3, 4) and an edging stand (5) are assembled to form a reversing tandem group (2), and the reversible universal stands (3, 4) of the tandem group (2) are equipped with biconical vertical rolls, characterised in that a sizing universal stand (6) is disposed directly after the tandem group (2), which stand (6), being provided for continuous rolling, is equipped with cylindrical vertical rolls.

2. Method for rolling beam sections in the rolling train according to claim 1, characterised in that the beam section is rolled out with outward pointing flanges in a plurality of consecutive reduction passes, and the outward pointing flanges are made parallel in a final smoothing pass.

3. Method according to claim 2, characterised in that the smoothing pass is carried out with a reduction of 5 to 20%.

## Revendications

1. Train de laminage pour laminer des profilés de support, constitué d'au moins une pré-cage réversible duo (1) et de plusieurs cages universelles suivantes pour le laminage de travail et le laminage de finition (3,4,6), deux cages universelles (3,4) et une cage de refoulement (5) étant assemblées en un groupe tandem à inversion (2) et les cages universelles réversibles (3,4) du groupe tandem (2) étant munies de cylindres verticaux doublement coniques,
caractérisé en ce que, de façon directement raccordée au groupe tandem (2), il est agencé une cage universelle de calibrage (6), la cage universelle de calibrage (6) prévue vers le cylindre de passage étant munie de cylindres verticaux cylindriques.

2. Procédé pour laminer des profilés de support sur le train de laminage selon la revendication 1,
caractérisé en ce que le profilé de support est laminé en plusieurs passes successives de laminage avec des ailes orientées vers l'extérieur et les ailes orientées vers l'extérieur sont orientées parallèlement dans une dernière passe de lissage.

3. Procédé selon la revendication 2,
caractérisé en ce que la passe de lissage a lieu pour une réduction de passe de 5 à 20 %.
